# EUROPÄISCHE PATENTSCHRIFT

(11) **EP 0 268 750 B1**
(45) Veröffentlichungstag und Bekanntmachung des Hinweises auf die Patenterteilung: **11.04.1990**
(21) Anmeldenummer: 87111803.0
(22) Anmeldetag: 14.08.1987
(51) Int. Cl.: E05C 9/20

(54) **Längenverstellbare Gestängekupplung**
Adjustable espagnolette bar coupling
Dispositif de liaison réglable pour tringles d'espagnolette

(30) Priorität: 27.11.1986 DE 3640500
(43) Veröffentlichungstag der Anmeldung: 01.06.1988
(73) Patentinhaber: SIEGENIA-FRANK KG, 57074 Siegen (DE)
(72) Erfinder: Gerhard, Helmut, D-5900 Siegen (DE)

(56) Entgegenhaltungen:
- DE-A- 2 635 446
- DE-A- 2 635 708

## Beschreibung

Es ist bereits eine längenverstellbare Gestängekupplung von Treibstangenbeschlägen für Fenster, Türen od. dgl. der vorgenannten Art durch die DE-PS 26 35 446 bekannt. Sie hat sich auch im praktischen Einsatz wegen ihrer hohen Formfestigkeit bestens bewährt.

Bei der längenverstellbaren Gestängekupplung nach diesem Stand der Technik muß das den Kupplungssschuh aufweisende Gestänge durch Prägepressen aus einem Blechzuschnitt gefertigt werden, welcher im Bereich des herzustellenden U-förmigen Kupplungsschuhs beidseitig einen über die normale Breite des Gestänges vorstehenden Flügel hat, dessen Breite jeweils etwa der späteren Höhe des hiervon gebildeten U-Schenkels des fertigen Kupplungsschuhs entspricht. Das Ausgangsmaterial zur Herstellung des mit dem Kupplungsschuh versehen Gestänges muß daher eine entsprechend größere Breite aufweisen als das später fertiggestellte Gestänge.

Es ist zwar durch die DE-OS 26 35 708 auch bereits der Vorschlag gemacht worden, den Kupplungsschuh durch Prägepressen aus einem Blechzuschnitt für sich allein herzustellen und anschließend mit dem Gestängeteil, beispielsweise durch Vernieten, zu verbinden. Auch bei dieser Fertigungsart werden jedoch die Blechzuschnitte für die Kupplungsschuhe aus Blechstreifen hergestellt, deren Ausgangsabmessungen wesentlich größer sind als der zur Herstellung des Kupplungsschuhs benötigte Blechzuschnitt.

Zur Herstellung von Gestängen mit einstückig angeformten Kupplungsschuhen, die an der inneren Längskante jeweils eine Feinzahnung aufweisen, hat man gemäß DE-GM 76 03 047 zwar auch bereits Flachmaterial, insbesondere Bandstahl, benutzt, welches bzw. welcher auf der ganzen Länge gleichbleibende Breite aufweist. Zur Bildung des Kupplungsschuhs sind dabei in der Nähe der Enden der Bandstahlstreifen randseitig über deren Breitseite vorstehende Stege ausgeformt, die durch etwa bügelartig aus dem Material hochgeprägte Leisten gebildet werden, deren Innenkante unmittelbar aus einer zahnförmigen Schnittfläche besteht.

Diese bekannte längenverstellbare Gestängekupplung eignet sich zwar zur formschlüssigen Verbindung zweier sich teilweise überlappender Stulpschienen-Abschnitte von Treibstangenbeschläge, die im übrigen an einem Trägerbauteil, beispielsweise an Flügel eines Fensters oder einer Tür, jeweils durch mehrere Schrauben gegen Verschieben festgelegt werden.

Es ist zwar auch schon vorgeschlagen worden (siehe DE-GM 83 24 586), Kupplungsschuhe der durch das DE-GM 76 03 047, z.B. für die Verbindung der Stulpschienen von Treibstangenbeschlägen, bekannt gewordenen Art zur Bildung längenverstellbarer Gestängekupplungen zwischen verschiebbaren Treibstangen solcher Treibstangenbeschläge in Benutzung zu nehmen. Da in diesem Falle aber die Kupplungsschuhe ständig wechselnden Längsschubkräften unterliegen, hat sich gezeigt, daß bei einer nicht immer zu vermeidenden Schwergängigkeit der Beschläge unerwünschte Beschädigungen oder zumindest Verformungen an den Kupplungsschuhen auftreten können, die den Dauergebrauch der hiermit ausgerüsteten Treibstangenbeschläge nachhaltig beeinträchtigen.

Der Erfindung liegt die Aufgabe zugrunde, eine Gestängekupplung der eingangs angegebenen Art zu schaffen, bei der zur Herstellung des den Kupplungsschuh aufweisenden Gestänges ein Flachmaterialstreifen, insbesondere ein Bandstahlstreifen, als Ausgangsmaterial benutzt werden kann, welcher auf seiner ganzen Länge gleiche Breitenabmessung hat. Dabei soll jedoch der Kupplungsschuh innerhalb der Ausgangsbreite des Bandmaterials mit über seine eine Breitseite vorstehenden, auf ihre ganze Länge einstückig fest an das Gestänge angebundenen U-Schenkeln versehen sein, die an ihrer Innenfläche die eingeformte Feinzahnung aufweisen.

Diese Aufgabe wird nach der Erfindung durch die Kennzeichnungsmerkmale des ersten Anspruchs gelöst, nämlich dadurch, daß der Gestängequerschnitt im Bereich des Kupplungsschuhs in seiner Dicke vermindert und in seiner Breite entsprechend vergrößert ist, daß die Feinzahnung mit ihrem Profil sich quer über die gesamte Breite des in seiner Dicke verminderten Treibstangenabschnitts erstreckt, und daß die über die Breite des normalen Treibstangenquerschnitts hinausragenden Seitenflügel des in der Dicke verminderten Treibstangenabschnitts wenigstens annähernd um 90_{°} zur Treibstangenebene hochgestellt sind.

Es hat sich gezeigt, daß die zur Bildung der U-Schenkel des Kupplungsschuhs erforderlichen, über die Breite des normalen Treibstangenquerschnitts hinausragenden Seitenflügel durch entsprechend starkes Flachdrücken eines kurzen Endabschnitts des Ausgangsmaterials gebildet und mit der Feinzahung versehen werden können, ohne das die Gebrauchsfähigkeit des Kupplungsschuhs beeinträchtigt ist. Die durch das Flachdrücken bewirkte Materialverfestigung stellt nämlich sicher, daß der U-förmige Kupplungsschuh auch bei einer gegenüber dem normalen Treibstangenquerschnitt verminderten Wanddicke eine Formfestigkeit erhält, die um ein Mehrfaches höher liegt, als im Falle der bügelartig aus der Flachmaterialebene über dessen Breitseite hochgeformten Stege.

Besonders bewährt hat sich nach der Erfindung eine Ausgestaltung, die gemäß Anspruch 2 darin besteht, daß die Gesamtdicke des in seiner Dicke verminderten Gestängeabschnitts etwa dem Doppelten der Profilhöhe der Feinzahnung entspricht und dabei die Profilhöhe der Feinzahnung etwa gleich einem Drittel der Dicke des normalen Gestängequerschnitts ausgeführt ist.

Als zweckmäßig hat es sich weiterhin erwiesen, wenn nach Anspruch 3 die gestreckte Breite des in seiner Dicke verminderten Gestängeabschnitts wenigstens annähernd doppelt so groß bemessen ist, wie die Dicke des normalen Gestängequerschnitts. Hierdurch lassen sich die beiden Schenkel des im Querschnitt U-förmigen Kupplungsschuhs um ein Maß über die Breitseite des Gestänges hochstellen, welches etwa ihrer normalen Querschnittsdicke entspricht. Ein mit dem Kupplungsschuh in Eingriff bringbares, benachbartes Gestänge, das an seinen Schmalseiten mit der Feinzahnung versehen ist, wird daher über seine gesamte Querschnittshöhe hinweg vom Kupplungsschuh umfaßt.

Ein anderes Ausgestaltungsmerkmal bei der erfindungsgemäßen Gestängekupplung liegt nach Anspruch 4 auch darin, daß das Profil der Feinzahnung in dem zum normalen Gestängequerschnitt parallelen Stegabschnitt des Kupplungsschuhs zumindest teilweise flachgedrückt ist, um dort die Auflagefläche für die Breitseite des in den Kupplungsschuh eingerückten, benachbarten Gestänges entsprechend zu vergrößern.

Ein erfindungsgemäßes Verfahren zur Herstellung einer längenverstellbaren Gestängekupplung zeichnet sich nach Anspruch 5 hauptsächlich dadurch aus, daß das Zahnprofil der Feinzahnung unmittelbar mit dem Flachdrücken des Treibstangenquerschnitts ausgeformt wird und daran anschließend die beiden Seitenflügel des flachgedrückten Querschnittsbereichs aus der Gestängeebene hochgestellt werden.

Nach Anspruch 6 ist dabei weiterhin vorgesehen, daß der flachgedrückte Gestängequerschnitt mit seiner die Verzahnung aufweisenden Seitenfläche mindestens auf die Ebene der an sie anschließenden Breiteseite des normalen Gestängequerschnitts hochgekröpft wird.

Schließlich hat es sich in verfahrenstechnischer Hinsicht als besonders vorteilhaft herausgestellt, wenn nach der Lehre des Anspruchs 7 das Ausgangsmaterial entsprechend der doppelten Länge eines Kupplungsschuhs flachgedrückt und mit der Verzahnung versehen sowie daraufhin auf halber Länge der Verzahnung ein Trennschnitt vorgenommen wird, und zwar entweder bevor die Seitenflügel des flachgedrückten Gestängequerschnitts U- förmig hochgestellt werden, oder aber nachdem sie zuvor hochgestellt worden sind.

Weitere Vorteile der Erfindung werden nachfolgend anhand einer Zeichnung ausführlich beschrieben. Es zeigt
Fig. 1 in räumlicher Sprengdarstellung eine längenverstellbare Gestängekupplung mit einem Kupplungsschuh, etwa in natürlicher Größe,
Fig. 2 in größerem Maßstab den Kupplungsschuh im Querschnitt,
Fig. 3 ebenfalls in größerem Maßstab den Kupplungsschuh in einer Seitenansicht und teilweise im Längsschnitt,
Fig. 4 eine Draufsicht auf den Kupplungsschuh nach den Fig. 2 und 3 und die
Fig. 5 bis 7 drei besonders vorteilhafte Verfahrensschritte zur Herstellung der Kupplungsschuhe von längenverstellbaren Gestängekupplungen.

In Fig. 1 der Zeichnung ist eine längenverstellbare Gestängekupplung 1 mit einem eine Treibstange 2 bildenden ersten Gestänge gezeigt. Dabei hat die Treibstange 2 an ihrem freien Ende einen im Querschnitt etwa U-förmigen, nach oben offenen Kupplungsschuh 3, welcher an der Innenseite wenigstens eines, vorzugweise jedoch beider Schenkel 4 mit einer Feinzahnung 5 versehen ist, deren Zahnprofile sich im wesentlichen quer zur Längsrichtung der Treibstange 2 erstrecken.

Ein zweites Gestänge, beispielsweise ebenfalls eine Treibstange 6, besteht aus im Querschnitt rechteckförmigem Flachmaterial und ist wenigstens an einer, vorzugsweise aber an beiden Schmalseiten mit einer Feinzahnung 7 ausgestattet, die der Feinzahnung 5 komplementär ist. Die Treibstange 6 kann an jeder beliebigen Stelle ihres mit der Feinzahnung 7 versehenen Längenbereichs von oben her formschlüssig in die Feinzahnung 5 des U-förmigen Kupplungsschuhs 3 an der Treibstange 2 eingerückt werden. Da hierbei die Treibstange 6 an ihren Schmalseiten von den beiden Schenkeln 4 des Kupplungsschuhs 3 umgriffen wird, können die bei gemeinsamer Längsverschiebung der Treibstangen 2 und 6 auftretenden Querkräfte sicher vom Kupplungsschuh 3 aufgenommen werden, ohne daß die Kupplungsverbindung außer Eingriff kommen kann.

Wesentlich bei der in Fig. 1 dargestellten, längenverstellbaren Gestängekupplung 1 ist, daß der im Querschnitt U-förmige Kupplungsschuh 3 aus dem gleichen Material besteht, aus dem auch die Treibstange 2 gefertigt ist, nämlich aus einem Bandstahlstreifen. Es kommt nämlich darauf an, Treibstange 2 und Kupplungsschuh 3 in einem Stück zu fertigen, wobei der Boden oder Steg 8 des Kupplungsschuhs 3 zumindest mit der oberen Breitseite der Treibstange 2 auf gleicher Ebene liegen soll.

Die Treibstange 2 ist zusammen mit dem Kupplungsschuh 3 als Stanz-Biegeteil gefertigt, wobei der Kupplungsschuh 3 insgesamt, also mit seinen beiden Schenkeln 4, dem Boden bzw. Steg 8 und den Feinzahnungen 5 durch einen Prägepreßvorgang hergestellt ist.

Der Prägepreßvorgang wird an einem vorgegebenen Längenabschnitt 11 eines das Ausgangsmaterial bildenden Bandstahlstreifens 12 od. dgl. ausgeführt, der über seine gesamte Länge hinweg gleiche Breite 13 hat, welche mit der Querschnittsbreite der Treibstange 2 übereinstimmt.

Durch den Prägepreßvorgang wird dabei der Bandstahlstreifen 12 auf dem Längenabschnitt 11 in seiner Querschnittsdicke so verringert, daß er eine Querschnittsbreite 14 annimmt, die etwa doppelt so groß bemessen werden kann, wie die Ausgangsbreite 13 des Bandmaterialstreifens 12.

Bei diesem Prägepreßvorgang werden gleichzeitig auch die Zahnlücken 15 der Feinzahnungen 5 in Form von vertieften Preßmarken in die verminderte Werkstoffdicke des Längenabschnitts 11 eingearbeitet, und zwar in der Weise, daß die Kopfflächen der zwischen zwei aufeinanderfolgenden Zahnlücken 15 entstehenden Zähne 16 in der Ebene des in seiner Querschnittsdicke verminderten Längenabsschnitts 11 verbleiben.

Die durch den Prägepreßvorgang gebildeten Zahnlücken 15 erstrecken sich dabei über die gesamte Breite 14 des in seiner Dicke verminderten Längenabschnitts 11, wie das deutlich in Fig. 5 erkennbar ist.

In einem dem Prägepreßvorgang unmittelbar nachfolgenden Arbeitsschritt werden die beidseitig um das Maß 17 über die normale Querschnittsbreite 13 des Stahlbandstreifens 12 vorstehenden Seitenflügel 18 des Längen-abschnitts 11 wenigstens annähemd um 90_{°} aus der normalen Querschnittsebene hochgestellt, so daß dadurch die beiden Schenkel 4 des Kupplungsschuhs 3 mit der an ihrer Innenseite liegenden Feinzahnung 5 entstehen, wie das die Fig. 6 erkennen läßt.

Das Hochstellen der Seitenflügel 18 erfolgt dabei zweckmäßigerweise so, daß die Außenflächen der beiden Schenkel 4 des Kupplungsschuhs 3 zumindest annähernd in gleicher Flucht mit den Schmalseiten 19 des Bandstahlstreifens 12 bzw. der Treibstange 2 zu liegen kommen.

Für das Hochstellen der Seitenflügel 18 zu den Schenkeln 4 des Kupplungsschuhs 3 kann eine Biegematrize zum Einsatz gelangen, die an ihrer Stimfläche im wesentlichen eben ausgebildet ist, aber an ihren Längsseitenflächen Profilierungen hat, die den Zahnlücken 15 und den Zähnen 16 entsprechen. Damit wird beim Hochstellen der Seitenflügel 18 zu den Schenkeln 4 des Kupplungsschuhs 3 einerseits erreicht, daß deren innenseitige Feinzahnungen 5 während der Biegeverformung ihre exakte Querausrichtung zur Längsachse de Treibstange beibehalten. Andererseits werden jedoch die im Bereich des Bodens bzw. Steges 8 des Kupplungsschuhs 3 verbleibenden Bereiche der Zähne 16 zumindest teilweise flachgedrückt, so daß sich ihre Kopfflächen gegenüber den Kopfflächen der Feinzahnungen 5 verbreitern, während die Zahnlücken 15 sich dort entsprechend verengen (Fig.3).

Das das Hochstellen der Seitenflügel 18 zu den Schenkeln 4 des Kupplungsschuhs 3 bewirkende Biegewerkzeug kann eine solche Ausbildung erhalten, daß es den Boden bzw. Steg 8 des Kupplungsschuhs 3 gegenüber der unteren Breitseite des Bandmaterialstreifens 12 bzw. der Treibstange 2 so weit nach oben verkröpft, daß die Innenfläche des Bodens bzw. Steges 8 mindestens auf gleiche Ebene mit der oberen Breitseite des Bandmaterialstreifens 12 bzw. der Treibstange 2 gelangt.

In den Fig. 5 und 6 ist eine besonders vorteilhafte Fertigungsart für einstückig mit einem Kupplungsschuh 3 ausgestattete Treibstangen 2 gezeigt.

Der durch den Prägegpreßvorgang flachgedrückte und verbreiterte Längenabschnitt 11 ist dort nämlich so bemessen, daß er die gleichzeitige Bildung zweier Kupplungsschuhe 3 mit daran anschließenden Treibstangen 2 ermöglicht, wenn dafür Sorge getragen ist, daß auf halber Länge des Längen- abschnitts 11 in den Seitenflügeln 18 Ausklinkungen 20 liegen, in deren Breich die hochgestellten Schenkel 4 der Kupplungsschuhe 3 unterbrochen sind. In diesem Bereich kann dann ein Trennmesser 21 wirksam werden, wie das in Fig. 7 angedeutet ist. Nach dem Schnitthub desselben sind dann zwei Treibstangen 2 mit je einem Kupplungsschuh 3 in zueinander spiegelbildlicher Lage fertiggestellt.

Die Ausgestaltung des Kupplungssschuhs 3 an einer solchen Treibstange 2 zeigen die Fig. 2 bis 4 der Zeichnung jeweils in vergrößertem Maßstab. Dabei ist insbesondere erkennbar, daß die Gesamtdicke 9 der Schenkel 4 und des Bodens bzw. Steges 8 am Kupplungsschuh 3 etwa zwei Dritteln der Materialdicke 10 der Treibstange 2 entspricht. Darüberhinaus wird aber, besonders aus den Fig. 2 und 4, deutlich, daß die Zahnlücken 15 der Feinzahnungen 5 eine Tiefe und demzufolge die Zähne 16 derselben eine Höhe haben, die etwa der halben Gesamtdicke 9 der Schenkel 4 des Kupplungsschuhs 3 entspricht.

In Fig. 3 ist schließlich auch noch andeutet, daß durch Flachdrücken der Zähne 16 am Boden bzw. Steg 8 des Kupplungsschuhs 3 deren Kopfflächen eine jeweils vergrößerte Stützauflage für die einzurückende Treibstange 6 bilden, indem eine Verengung der zwischen den Zähnen 16 vorhandenen Zahnlücken 15 eingetreten ist.

Wenn relativ kurze Gestänge, insbesondere Treibstangen 2 benötigt werden, können diese auch aus Bandmaterialstreifen quer zu deren Längsrichtung mit ihrer normalen Querschnittsbreite ausgestattet werden, bevor an ihnen der Prägepreßvorgang ausgeführt wird. Die zur Herstellung dieser kurzen Gestänge bzw. Treibstangen benutzten Stanzpressen können in diesem Falle dann mit großen Hubzahlen arbeiten und ermöglichen dadurch eine kostengünstige Massenfertigung.

## Patentansprüche

1. Längenverstellbare Gestängekupplung, insbesondere von Treibstangenbeschlägen für Fenster, Türen od. dgl., bei welcher am Ende eines (2) von zwei miteinander zu kuppelnden Gestängen (2, 6) ein im Querschnitt U-förmiger Kupplungsschuh (3) vorgesehen ist, der als Stanz-Biegeteil ausgebildet und dabei an der Innenseite wenigstens eines Schenkels (4) mit einer beim Herstellen eingeformten Feinzahnung (5) versehen ist, während das andere Gestänge (6) zumindest an der zum Kuppeln bestimmten Schmalseite über einen größeren Längenbereich eine komplementäre Feinzahnung (7) aufweist, mit der es zwischen die Schenkel (4) des Kupplungsschuhs einlegbar ist, und bei welcher die Feinzahnung (5) des einstückig an das Gestänge (2) angeformten Kupplungsschuhs (3) durch Prägepressen gebildet ist,
dadurch gekennzeichnet,
daß der Gestängequerschnitt im Bereich des Kupplungsschuhs (3) in seiner Dicke (10) vermindert (9) und in seiner Breite (13) entsprechend vergrößert (18) ist,
daß die Feinzahnung (5) mit ihrem Profil (15, 16) sich quer über die gesamte Breite (14) des in seiner Dicke (10) verminderten (9) Gestängeabschnitts (11) erstreckt,
und daß die über Breite (13) des normalen Gestängequerschnitts hinausragenden Seitenflügel (18) des in der Dicke (10) verminderten (9) Gestängeabschnitts (11) wenigstens annähernd um 90_{°} zur Gestängeebene hochgestellt sind.

2. Gestängekupplung nach Anspruch 1,
dadurch gekennzeichnet,
daß die Gesamtdicke des in seiner Dicke (10) verminderten (9) Gestängeabschnitts (11) etwa dem Doppelten der Profilhöhe der Feinzahnung (5) entspricht und dabei die Profilhöhe der Feinzahnung (5) etwa gleich einem Drittel der Dicke (10) des normalen Gestängequerschnitts (10/13) ausgeführt ist.

3. Gestängekupplung nach einem der Ansprüche 1 und 2,
dadurch gekennzeichnet,
daß die gestreckte Breite (14) des in seiner Dicke (10) verminderten (9) Gestängeabschnitts (11) wenigstens annähernd doppelt so groß bemessen ist, wie die Breite (13) des normalen Gestängequerschnitts.

4. Gestängekupplung nach einem der Ansprüche 1 bis 3,
dadurch gekennzeichnet,
daß das Profil (16) der Feinzahnung (5) in dem zum normalen Gestängequerschnitt (10/13) parallelen Stegabschnitt (8) des Kupplungsschuhs (3) zumindest teilweise flachgedrückt ist.

5. Verfahren zum Herstellen eines Kupplungsschuhs für eine Gestängekupplung nach einem der Ansprüche 1 bis 4,
dadurch gekennzeichnet,
daß das Zahnprofil (16) der Feinzahnung (5) unmittelbar mit dem Flachdrücken (9/14) des Gestängequerschnitts (10/13) ausgeformt wird und daran anschließend die beiden Seitenflügel (18 Fig. 5 und 6) des flach gedrückten Querschnittsbereichs (9/14) aus der Gestängeebene hochgestellt werden.

6. Verfahren nach Anspruch 5,
dadurch gekennzeichnet,
daß der flachgedrückte Gestängequerschnitt (9/14) mit seiner die Feinzahnung (5) aufweisenden Seitenfläche mindestens auf die Ebene der an sie anschließenden Breitseite des normalen Gestängequerschnitts (10/13) hochgekröpft wird.

7. Verfahren nach einem der Ansprüche 5 und 6,
dadurch gekennzeichnet,
daß das Ausgangsmaterial (12) entsprechend der doppelten Länge eines Kupplungsschuhs (3) flachgedrückt (9, 14, 11) und mit der Feinzahnung (5) versehen sowie daraufhin auf halber Länge der Feinzahnung (5) ein Trennschnitt vorgenommen wird (21; Fig. 7).

## Claims

1. A longitudinally adjustable coupling for rods or bars or the like, more particularly for positioning bar fittings for doors or windows or the like, a U section coupling shoe (3) being provided at the end of one (2) of two rods or bars or the like (2, 6) required to be coupled together, the shoe (3) being in the form of a flexible stamping and having on the inside of at least one arm (4) fine toothing (5) contrived during manufacture, while the other rod or bar or the like (6) has at least on the narrow side intended for coupling complementary fine toothing (7) which extends over a considerable length and which enables the rod or bar or the like (6) to be engaged between the arms (4) of the shoe (3), the fine toothing (5) of the shoe (3), which is unitary with the rod or bar or the like (2), being formed by die stamping, characterised in that the rod cross-section decreases (9) in thickness (10) near the shoe (3) and is correspondingly increased (18) in width (13), the profile (15, 16) of the fine toothing (5) extends transversely over the whole width (14) of the reduced-thickness part (11) of the rod or bar or the like, and the side panels (18) of the reduced-thickness part (11) of the rod or bar or the like, such panels extending beyond the width (13) of the normal cross-section of the rod or bar or the like, are raised at least substantially by 90_{°} relatively to the plane of the rod or bar or the like.

2. A coupling according to claim 1, characterised in that the total thickness of the reduced-thickness part (11) corresponds to substantially twice the profile height of the fine toothing (5), such profile height corresponding substantially to one-third of the thickness (10) of the normal rod cross-section (10/13).

3. A coupling according to claim 1 and/or 2, characterised in that the overall width (14) of the reduced thickness part (11) is at least substantially twice the width (13) of the normal cross-section of the rod or bar or the like.

4. A coupling according to any of claims 1-3, characterised in that the profile (16) of the fine toothing (5) is flattened at least to some extend in that web part (8) of the shoe (3) which is parallel to the normal cross-section (10/13) of the rod or bar or the like.

5. A method of producing a coupling shoe for a coupling for a rod or bar or the like according to any of claims 1-4, characterised in that the tooth profile (16) of the fine toothing (5) is formed directly with the flattening (9/14) of the cross-section (10/13) of the rod or bar or the like, whereafter the two side panels (18) (Figs. 5 and 6) of the flattened cross-section zone (9/14) are raised away from the plane of the rod or bar or the like.

6. A method according to claim 5, characterised in that the flattened rod cross-section (9/14) has its lateral surface which has the fine toothing (5) upwardly cranked at least to the plane of the wide side, into which the latter surface merges, of the cross-section (10/13) of the normal rod or bar or the like.

7. A method according to claims 5 and/or 6, characterised in that the starting material (12) is flattened (9, 14, 11) to correspond to twice the length of a coupling shoe (3) and formed with the fine toothing (5), whereafter a parting cut is made (21; Fig. 7) half way along the fine toothing (5).

## Revendications

1. Dispositif de liaison réglable en longueur pour tringles d'espagnolette, en particulier pour ferrures à tiges actives ou tige de commande pour fenêtre ou pour portes ou encore pour d'autres éléments de fermeture de baies du même genre, dans le cas duquel, à l'extrémité de l'une (2) de deux tringles d'espagnolettes (2 et 6) à accoupler l'une à l'autre, il est prévu un sabot d'accouplement (3) dont la section transversale est en forme de U, sabot d'accouplement (3) qui est prévu sous la forme d'une pièce obtenue par estampage et par pliage, et qui, de plus, à la face interne d'au moins l'une (4) de ses ailes, est muni d'une fine denture (5) ayant été formée dans cette aile lors de la fabrication, tandis que l'autre tringle d'espagnolette (6) est munie, au moins au côté étroit destiné à servir à l'accouplement, sur une partie relativement grande de sa longueur, d'une fine denture (7) complémentaire de la fine denture de la face interne d'une aile ou des faces internes des ailes du sabot d'accouplement précité, fine denture complémentaire (7) par laquelle la tringle d'espagnolette citée en second lieu peut être introduite entre les ailes (4) du sabot d'accouplement, la fine denture (5) dont est muni le sabot d'accouplement (3), venue d'une seule pièce avec la tringle d'espagnolette (3) qui le porte ayant été formée par matriçage, le dispositif de liaison étant caractérisé en ce que la section transversale de la tringle d'espagnolette, dans la zone du sabot d'accouplement (3), va en diminuant (en 9) dans le sens de l'épaisseur (10) du sabot d'accouplement et va en augmentant dans une mesure correspondante à celle de la diminution précitée dans le sens de la largeur (13) du sabot d'accouplement, en ce que la fine denture (5) s'étend dans le sens transversal, par son profil (15, 16), sur la largeur totale (14) de la partie (11) de la tige active ou tige de commande qui va en diminuant dans le sens de l'épaisseur (10), et en ce que les ailes latérales (18) de la partie (11) de la tringle d'espagnolette qui va en diminuant dans le sens de l'épaisseur (10), ailes latérales qui s'avancent au-delà de la largeur (13) de la section transversale normale de la tringle d'espagnolette, sont repliées vers le haut, en U, au moins à peu près de la valeur d'une angle de 90 par rapport au plan de la tringle d'espagnolette.

2. Dispositif de liaison pour tringles d'espagnolette suivant la revendication 1, caractérisé en ce que l'épaisseur hors tout de la partie (11) de la tringle d'espagnolette qui va en diminuant (en 9) dans le sens de l'épaisseur (10) est à peu près équivalente au double de la hauteur du profil de la fine denture (5) et en ce que, de plus, la hauteur du profil de la fine denture (5) est à peu près équivalent à un tiers de l'épaisseur (10) de la section transversale normale (10, 13) de la tringle d'espagnolette.

3. Dispositif de liaison pour tringles d'espagnolette suivant l'une ou l'autre des revendications 1 et 2, caractérisé en ce que la largeur étendue (14) de la partie (11) de la tringle d'espagnolette qui va en diminuant (en 9) dans le sens de son épaisseur (10) est au moins à peu près d'une valeur double de celle de la largeur (13) de la section transversale normale de la tringle d'espagnolette.

4. Dispositif de liaison pour tringles d'espagnolette suivant l'une quelconque des revendications 1 à 3, caractérisé en ce que le profil (16) de la fine denture (5) est au moins en partie aplati sous l'effet de la pression dans la partie d'âme (8) du sabot d'accouplement qui est parallèle à la section transversale normale (10, 13) de la tringle d'espagnolette.

5. Procédé de fabrication d'un sabot d'accouplement pour un dispositif de liaison de tringles d'espagnolette suivant l'une quelconque des revendications 1 à 4, caractérisé en ce que le profil (16) des dents de la fine denture (5) est formé directement en même temps qu'à lieu l'aplatissement sous l'effet de la pression (9, 14) de la section transversale (10, 13) de la tringle d'espagnolette et en ce qu'à la suite de ceci, les deux ailes latérales (18 - figures 5 et 6) de la partie aplatie (9, 14) sous l'effet de la pression de la section transversale sont repliées vers le haut, en U, en dehors du plan de la tringle d'espagnolette.

6. Procédé suivant la revendication 5, caractérisé en ce que la section transversale (9, 14) de la tringle d'espagnolette aplatie sous l'effet de la pression, avec sa face latérale présentant la fine denture (5), est coudée vers le haut au moins au niveau du plan de la face large y faisant suite de la section transversale normale (10, 13) de la tringle d'espagnolette.

7. Procédé suivant l'un ou l'autre des revendications 5 et 6, caractérisé en ce que la matière de départ (12) est aplatie sous l'effet de la pression (9, 14, 11) suivant le double de la longueur d'un sabot d'accouplement (3) et est munie de la fine denture (5), à la suite de quoi il est fait, à mi-longueur de la fine denture (5), une coupe de séparation (21) (figure 7).
